# EUROPÄISCHE PATENTSCHRIFT

(11) **EP 1 630 298 B1**
(45) Veröffentlichungstag und Bekanntmachung des Hinweises auf die Patenterteilung: **16.01.2008**
(21) Anmeldenummer: 04019986.1
(22) Anmeldetag: 23.08.2004
(51) Int. Cl.: E02D 19/16, E02D 17/13, E02D 19/18

(54) **Verfahren und Schlitzwandfräsvorrichtung zum Herstellen einer Schlitzwand im Boden**
Method of making a slotted wall by means of a trench cutter
Procédée de fabriquer une mure en béton sur sol

(43) Veröffentlichungstag der Anmeldung: 01.03.2006
(73) Patentinhaber: BAUER Maschinen GmbH, 86529 Schrobenhausen (DE)
(72) Erfinder: Arzberger, Maximilian, 86568 Igenhausen (DE); Seitle, Ignaz Anton, 86668 Karlshuld (DE); Peyerl, Andreas Florian, 86558 Hohenwart (DE)
(74) Vertreter: Wunderlich, Rainer

(56) Entgegenhaltungen:
- EP-A1- 1 342 851
- CH-A- 490 579
- US-A- 3 851 490

## Beschreibung

Die Erfindung betrifft ein Verfahren zum Herstellen einer Schlitzwand im Boden gemäß dem Oberbegriff des Anspruchs 1, bei dem eine Schlitzwandfräse mit mindestens einem drehend angetriebenen Fräsrad in den Boden abgesenkt wird, wobei unterhalb des Fräsrades befindliches Bodenmaterial abgearbeitet und ein Frässchlitz hergestellt wird, und eine abbindbare Flüssigkeit in den Frässchlitz eingeleitet wird.

Die Erfindung betrifft ferner eine Schlitzwandfräsvorrichtung zum Herstellen einer Schlitzwand gemäß dem Oberbegriff das Anspruchs 7, mit unter anderem einem Rahmen, mindestens einem am Rahmen drehbar gelagerten Fräsrad und einem Antrieb, mit dem das Fräsrad in eine Drehbewegung versetzbar ist, wodurch unterhalb des Fräsrades befindliches Bodenmaterial unter Bildung eines Frässchlitzes abräumbar ist.

Ein Verfahren zum Herstellen einer Schlitzwand im Boden ist aus der DE 195 30 827 C2 bekannt. Bei diesem so genannten Zwei-Phasen-Verfahren wird in einer ersten Phase ein Frässchlitz ausgehoben und der dabei anfallende Bodenaushub des Frässchlitzes nach Übertage gefördert. Der so entstehende Frässchlitz wird mit einer Stützsuspension verfüllt und dadurch abgestützt. In einer zweiten Phase nach dem Abteufen des Frässchlitzes wird unter Verdrängung der Stützsuspension eine aushärtende Suspension in den Schlitz eingebracht.

Bei einem aus der DE 41 41 629 C2 bekannten Ein-Phasen-Verfahren wird der Schlitz von Beginn an durch eine aushärtende Suspension abgestützt, die durch Vermischen von ausgehobenem Bodenmaterial mit einer abbindbaren Flüssigkeit Übertage hergestellt wird.

Zur Durchführung dieser bekannten Verfahren können aus der DE 34 24 999 C2 oder CH 490 579 A bekannte Schlitzwandfräsen Anwendung finden. Diese bekannten Schlitzwandfräsen weisen einen Fräsrahmen sowie an diesem unterseitig befestigte, rotierend antreibbare Fräsräder auf. Von den Fräsrädern abgeräumtes Bodenmaterial wird von den Fräsrädern einer am Fräsrahmen befestigten Absaugvorrichtung zugeführt und nach Übertage befördert.

Aus der deutschen Patentanmeldung mit dem Aktenzeichen 103 08 538 ist ein weiteres, gattungsgemäßes Verfahren zum Herstellen einer Schlitzwand bekannt. Bei diesem bekannten Verfahren wird die aushärtende Suspension nicht außerhalb des Schlitzes, sondern unmittelbar im Schlitz selbst hergestellt. Hierzu wird von den Fräsrädern abgetragenes Bodenmaterial durch Wirkung der Fräsräder im Frässchlitz sozusagen "in situ" mit der abbindbaren Flüssigkeit vermengt und dabei eine aushärtende Flüssigkeits-Boden-Mischung hergestellt. Bei diesem Verfahren wird das mit der aushärtbaren Flüssigkeit durchmischte, abgeräumte Bodenmaterial zumindest teilweise im Frässchlitz belassen, wo es zum Bilden der Schlitzwand aushärten kann. Hierdurch entfällt die Notwendigkeit, das gesamte abgeräumte Bodenmaterial durch Pumpeinrichtungen aufwändig nach Übertage zu fördern.

Zum Zuführen der abbindbaren Flüssigkeit in den Frässchlitz ist aus der deutschen Patentanmeldung mit dem Aktenzeichen 103 08 538 eine Zuführeinrichtung bekannt, die am Rahmen der Schlitzwandfräse angeordnet ist.

**Aufgabe** der vorliegenden Erfindung ist es, ein Verfahren und eine Schlitzwandfräsvorrichtung zum Herstellen einer Schlitzwand im Boden anzugeben, mit denen besonders hochwertige Schlitzwände besonders einfach erstellt werden können.

Die Aufgabe wird erfindungsgemäß durch ein Verfahren mit den Merkmalen des Anspruchs 1 und eine Schlitzwandfräsvorrichtung mit den Merkmalen des Anspruchs 7 gelöst. Bevorzugte Ausführungsformen sind in den jeweiligen Unteransprüchen angegeben.

Beim erfindungsgemäßen Verfahren ist unter anderem vorgesehen, dass ein Gas, insbesondere Luft, definiert in den Frässchlitz eingeleitet wird.

Ein Grundgedanke der Erfindung kann darin gesehen werden, dass zusätzlich zur abbindbaren Flüssigkeit ein Gas beim Fräsen in den Frässchlitz zugegeben wird. Dieses Gas tritt im Frässchlitz aus und steigt in der im Frässchlitz vorhandenen Suspension nach oben. Diese Bewegung des Gases sorgt für eine besonders gute Durchmischung der im Frässchlitz befindlichen, aushärtenden Suspension und erlaubt somit die Herstellung qualitativ besonders hochwertiger Schlitzwände. Insbesondere kann durch die erfindungsgemäße Gaszugabe einem Absetzen größerer und/oder schwererer suspendierter Teilchen entgegengewirkt werden und somit eine besonders gute Homogenität in der Suspension erhalten werden, was zu besonders homogenen und hochwertigen Schlitzwänden führt. Darüber hinaus kann durch die Zugabe von Gas einer verfrühten, insbesondere stellenweisen Aushärtung der abbindbaren Suspension entgegengewirkt werden.

Unter der aushärtbaren oder abbindbaren Suspension wird erfindungsgemäß eine Suspension verstanden, die durch Vermischung der abbindbaren Flüssigkeit mit abgeräumtem Bodenmaterial gefertigt wird. Die abbindbare Suspension wird geeigneterweise unmittelbar im Frässchlitz selbst hergestellt, d.h. die Vermischung der abbindbaren Flüssigkeit mit dem Bodenmaterial findet in dem Frässchlitz, insbesondere im Bereich des Fräsrades und durch Fräsradwirkung statt.

Im Gegensatz zu einem Bohrverfahren, bei dem die Drehachse eines Bodenbearbeitungswerkzeuges mit seiner Vortriebsrichtung zusammenfällt, handelt es sich bei dem erfindungsgemäßen Verfahren um ein Fräsverfahren, bei dem zumindest ein als Fräsrad ausgebildetes Bodenbearbeitungswerkzeug um eine Drehachse gedreht wird, welche winkelig, d.h. nicht parallel zur Vortriebsrichtung angeordnet ist. Das mindestens eine Fräsrad wird erfindungsgemäß drehend angetrieben, wozu ein Antrieb vorgesehen ist. Vorteilhafterweise sind zwei achsparallel angetriebene Fräsräder oder zwei achsparallel angetriebene Fräsradpaare bodenseitig an der Schlitzwandfräse vorgesehen.

Das in dem Frässchlitz eingeleitete Gas kann hinsichtlich seiner Zusammensetzung grundsätzlich beliebig gewählt werden. Besonders wirtschaftlich ist jedoch die Verwendung von Luft, die beispielsweise aus der Umgebung des Frässchlitzes abgepumpt werden kann. Das Gas wird geeigneterweise mit Überdruck in den Frässchlitz zugegeben.

Grundsätzlich ist es möglich, das Gas und/oder die abbindbare Flüssigkeit an einer beliebigen Stelle im Frässchlitz einzubringen. Für eine besonders wirksame Durchmischung wird das Gas und/oder die Flüssigkeit jedoch vorteilhafterweise im Bereich des Frässchlitzgrundes eingeleitet. Zum Zwecke der Einleitung des Gases und/oder der abbindbaren Flüssigkeit können grundsätzlich Einleitungseinrichtungen vorgesehen sein, die von der Schlitzwandfräse separat und/oder beabstandet sind. So können beispielsweise zusätzlich zur Schlitzwandfräse ein gemeinsames Einleitungsrohr oder separate Rohre für das Gas und die abbindbare Flüssigkeit in den Frässchlitz eingebracht werden. Vorgesehen ist nach der Erfindung jedoch, dass das Gas und die abbindbare Flüssigkeit an einem Rahmen der Schlitzwandfräse im Bereich des Fräsrades in den Frässchlitz eingeleitet werden. Durch Einleitung des Gases und der abbindbaren Flüssigkeit in diesem Bereich kann die Mischwirkung der rotierenden Fräsräder in besonders effizienter Weise ausgenutzt werden und somit die Homogenität und die Qualität der zu erstellenden Schlitzwand weiter verbessert werden. Gemäß dieser Ausführungsform sind die Einleitungseinrichtungen für das Gas und/oder die abbindbare Flüssigkeit vorteilhafterweise an der Schlitzwandfräse, insbesondere an deren Rahmen angeordnet. Bevorzugt werden das Gas und/oder die abbindbare Flüssigkeit mittig zwischen zwei achsparallelen Fräsrädern oder Fräsradpaaren eingeleitet. Das Gas und/oder die abbindbare Flüssigkeit können an einer oder an mehreren Einleitungsstellen in den Frässchlitz eingebracht werden.

Grundsätzlich ist es möglich, die Strömung des eingeleiteten Gases und/oder der eingeleiteten, abbindbaren Flüssigkeit beliebig im Frässchlitz auszurichten. Unter der Strömung der eingeleiteten Materialien wird in diesem Zusammenhang diejenige Strömung verstanden, die sich unmittelbar beim Einleiten, d.h. beim Austreten aus den jeweiligen Einleitungseinrichtungen ausbildet, und die auch bei still stehenden Fräsrädern und unbeweglicher Schlitzwandfräse bestehen kann. Insbesondere wird hierunter nicht die Bewegung des Gases oder der Flüssigkeit verstanden, die aufgrund der Agitation des Fräsrades oder aufgrund von Auftriebskräften entsteht.

Besonders bevorzugt ist es jedoch nach der Erfindung, dass die Strömung des eingeleiteten Gases und/oder der eingeleiteten, abbindbaren Flüssigkeit auf das Fräsrad gerichtet wird. Hierdurch ist es möglich, das Fräsrad besonders wirksam von abgearbeitetem Bodenmaterial frei zu spülen, wodurch ein besonders guter Fräsfortschritt erreicht werden kann. Geeigneterweise ist die Strömung des eingeleiteten Gases und/oder der eingeleiteten, abbindbaren Flüssigkeit zumindest annähernd in Vortriebsrichtung der Schlitzwandfräse gerichtet. Insbesondere kann die Strömung zumindest ein Fräsrad, bevorzugt zwei Fräsräder oder zwei Fräsradpaare tangieren, d.h. tangential berühren. Hierzu werden Austrittsöffnungen der Einleitungseinrichtungen bevorzugt mittig zwischen den geeigneterweise achsparallelen Fräsrädern angeordnet.

Eine besonders bevorzugte Weiterbildung der Erfindung ist dadurch gekennzeichnet, dass das Gas mit einem Strömungsprofil in den Frässchlitz eingeleitet wird, welches ein Strömungsprofil der abbindbaren Flüssigkeit bei deren Einleitung insbesondere konzentrisch umgibt oder welches von diesem Strömungsprofil insbesondere konzentrisch umgeben wird. Unter dem Strömungsprofil kann dabei der Querschnitt durch die Strömung beim Einleiten des Gases und/oder der abbindbaren Flüssigkeit senkrecht zur Strömungsrichtung verstanden werden. Gemäß dieser Ausführungsform ist also vorgesehen, dass sich die Strömungen des Gases und der abbindbaren Flüssigkeit zumindest teilweise umgeben. Hierzu können die Einleitungseinrichtungen beispielsweise eine Ringdüse aufweisen. Besonders bevorzugt ist es, dass das Gas insbesondere konzentrisch außen um die Flüssigkeit herum geführt wird. In diesem Fall kann die Strahlleistung des Flüssigkeitsstrahles verbessert werden und insbesondere eine größere Strahlreichweite erzielt werden.

Grundsätzlich kann das Gas bei einem beliebigen Betriebszustand der Schlitzwandfräse in den Frässchlitz eingeleitet werden. Besonders bevorzugt ist es, dass das Gas beim Absenken und/oder beim Ziehen der Schlitzwandfräse, insbesondere beim Betrieb des mindestens einen Fräsrades, zugeführt wird. Auch kann vorgesehen sein, die Schlitzwandfräse bei der Gaseinleitung vorübergehend in Vortriebsrichtung stillzulegen, d.h. weder eine Absenk- noch eine Ziehbewegung durchzuführen. Grundsätzlich kann das Gas auch nach dem vollständigen Herausziehen der Schlitzwandfräse aus dem Frässchlitz bevorzugt weiter zugeführt werden.

Gemäß einer weiteren Ausführungsform der vorliegenden Erfindung ist vorgesehen, dass das Gas mit einem Gasdruck in den Frässchlitz zugeführt wird, der in Abhängigkeit von der aktuellen Frästiefe der Schlitzwandfräse variiert wird. Diese Ausführungsform ist insbesondere dann vorteilhaft, wenn das Gas am Rahmen der Schlitzwandfräse, d.h. an einer frästiefenabhängigen Einleitungsstelle, in den Frässchlitz eingeleitet wird. Die vorliegende Ausführungsform erlaubt es, den Änderungen des hydrostatischen Druckes im Frässchlitz bei veränderlicher Frästiefe Rechnung zu tragen und das Gas beispielsweise mit einem zumindest annähernd konstanten Überdruck gegenüber dem Umgebungsdruck der Schlitzwandfräse einzuleiten. Der Gasdruck kann aber auch beispielsweise überproportional oder unterproportional mit dem hydrostatischen Druck geändert werden.

Besonders vorteilhaft ist es ferner, dass die abbindbare Flüssigkeit im Frässchlitz, insbesondere durch Fräsradwirkung, mit abgearbeitetem Bodenmaterial unter Ausbildung einer aushärtbaren Suspension vermengt wird. Gemäß dieser Ausführungsform wird die Suspension also "in situ" im Frässchlitz und insbesondere nicht Übertage hergestellt. Das Fräsrad dient dabei sowohl zum Abtragen von Bodenmaterial als auch zum anschließenden Vermischen dieses Bodenmaterials mit der abbindbaren Flüssigkeit.

Bei der erfindungsgemäßen Schlitzwandfräsvorrichtung ist vorgesehen, dass eine Gasfördereinrichtung zum definierten Einleiten eines Gases in den Frässchlitz vorhanden ist. Die erfindungsgemäße Schlitzwandfräsvorrichtung ist insbesondere zur Durchführung des erfindungsgemäßen Verfahrens geeignet, wodurch sich die in diesem Zusammenhang aufgeführten Vorteile erzielen lassen. Unter der definierten Einleitung im Sinne der Erfindung kann insbesondere verstanden werden, dass das Gas gezielt mittels einer hierfür vorgesehenen Einrichtung in den Frässchlitz gefördert wird und nicht beispielsweise lediglich von der Schlitzwandfräse beim Abteufen mitgerissen und später freigesetzt wird. Die Gasfördereinrichtung kann auch als Einleitungseinrichtung für das Gas bezeichnet werden.

Um eine besonders gute Durchmischung der Suspension zu erhalten, ist erfindungsgemäß vorgesehen, dass die Gasfördereinrichtung zumindest eine Gaseinleitdüse aufweist, die am Rahmen im Bereich des Fräsrades angeordnet ist. Bevorzugt ist die Gaseinleitdüse mittig zwischen zwei benachbarten, insbesondere achsparallelen Fräsrädern oder Fräsradpaaren angeordnet.

Vorgesehen ist ferner, dass eine Flüssigkeitsfördereinrichtung zum Einleiten einer abbindbaren Flüssigkeit in den Frässchlitz vorhanden ist, wobei die Flüssigkeitsfördereinrichtung zumindest eine Flüssigkeitseinleitdüse aufweist, die am Rahmen im Bereich des Fräsrades angeordnet ist. Die Flüssigkeitsfördereinrichtung kann auch als Einleitungseinrichtung für die abbindbare Flüssigkeit bezeichnet werden. Geeigneterweise ist die Flüssigkeitseinleitdüse mittig zwischen zwei, bevorzugt achsparallel angeordneten Fräsrädern oder Fräsradpaaren angeordnet.

Eine besonders hohe Strahlreichweite für den Gas- und/oder Flüssigkeitsstrahl kann erfindungsgemäß dadurch gegeben sein, dass die Gaseinleitdüse die Flüssigkeitseinleitdüse, bevorzugt ringartig und/oder konzentrisch, umgibt oder von dieser Flüssigkeitseinleitdüse, bevorzugt ringartig und/oder konzentrisch, umgeben wird. Hierzu sind die Gaseinleitdüse und/oder die Flüssigkeitseinleitdüse geeigneterweise als Ringdüse oder als Ringsegmentdüse ausgebildet.

Erfindungsgemäß kann vorgesehen sein, dass das Gas und/oder die abbindbare Flüssigkeit jeweils an einer oder an mehreren getrennten Stellen in den Frässchlitz eingeleitet wird. Sofern eine Einleitung an mehreren Stellen im Frässchlitz vorgesehen ist, können hierfür mehrere Einleitungseinrichtungen, insbesondere mehrere Einleitdüsen vorgesehen sein.

Zur Erzeugung einer Gasströmung zum definierten Einleiten des Gases in den Frässchlitz kann insbesondere vorgesehen sein, dass die Gasfördereinrichtung eine außerhalb des Frässchlitzes angeordnete Gasdruckerzeugungseinrichtung aufweist. Die Gasdruckerzeugungseinrichtung kann beispielsweise eine Pumpe, insbesondere eine Kolbenpumpe, und/oder auch einen Druckbehälter aufweisen. Vorteilhafterweise dient die Gasfördereinrichtung zum Fördern von Umgebungsluft in den Frässchlitz.

Eine besonders gute Reinigung des zumindest einen Fräsrades von Bodenmaterial und somit ein besonders guter Fräsfortschritt kann dadurch erhalten werden, dass die Gaseinleitdüse und/oder die Flüssigkeitseinleitdüse auf das mindestens eine Fräsrad gerichtet ist. Geeigneterweise tangiert die Gasströmung aus der Gaseinleitdüse und/oder die Flüssigkeitsströmung aus der Flüssigkeitseinleitdüse das Fräsrad. Insbesondere können diese Strömungen auch zwei benachbarte Fräsräder gleichzeitig tangieren, d.h. tangential beströmen.

Die Gaseinleitdüse und/oder die Flüssigkeitseinleitdüse können beispielsweise einen kreisartigen oder einen schlitzartigen Öffnungsquerschnitt aufweisen.

Die Erfindung wird nachfolgend anhand bevorzugter Ausführungsbeispiele näher erläutert, die in den Figuren dargestellt sind. In den Figuren zeigen schematisch:
- Fig. 1: eine teilweise geschnittene Frontansicht einer erfindungsgemäßen Schlitzwandfräsvorrichtung;
- Fig. 2: eine teilweise geschnittene, perspektivische Detailansicht einer Gaseinleitdüse und einer Flüssigkeitseinleitdüse, die im Rahmen einer weiteren erfindungsgemäßen Schlitzwandfräsvorrichtung angeordnet sind;
- Fig. 3: eine Seitenansicht eines Rahmens einer weiteren erfindungsgemäßen Schlitzwandfräsvorrichtung; und
- Fig. 4: eine Teilansicht des Schnittes A-A des Rahmens aus Fig. 3.

Gleichwirkende Elemente sind in allen Figuren durchgehend mit denselben Bezugszeichen gekennzeichnet.

Eine erfindungsgemäße Schlitzwandfräsvorrichtung ist in Fig. 1 gezeigt. Sie weist eine Schlitzwandfräse 10 mit einem Rahmen 20 auf, an dem bodenseitig zwei Fräsräder 12, 12' drehbar gelagert sind. Die Fräsräder 12, 12' sind als Fräsradpaare mit je zwei Einzelfräsrädern ausgebildet, die senkrecht zur Zeichenebene hintereinander und koaxial angeordnet sind. Umfangsseitig an den Fräsrädern 12, 12' sind Fräszähne 13 sowie senkrecht zur Zeichenebene schwenkbare Klappzähne 14 vorgesehen.

Zum drehenden Antreiben der beiden achsparallel angeordneten Fräsräder 12, 12' sind am Rahmen 20 zwei als Hydraulikdrehmotoren ausgebildete Antriebe 15, 15' vorgesehen, die über Versorgungsleitungen 40 mit Hydraulikfluid versorgt werden.

Durch Absenken der Schlitzwandfräse 10 in Vortriebsrichtung 80 in den Boden 3 und gleichzeitiges Betätigen der Fräsräder 12, 12' wird im Boden 3 ein Frässchlitz 1 mit näherungsweise rechteckigem Fräsquerschnitt gebildet.

Die Schlitzwandfräsvorrichtung weist darüber hinaus eine Flüssigkeitseinleitungseinrichtung zur Einleitung von abbindbarer Flüssigkeit in den Frässchlitz 1 auf. Diese Flüssigkeitseinleitungseinrichtung weist eine Flüssigkeitsleitung 68 auf, die ausgehend von einer in der Figur nicht dargestellten Flüssigkeitspumpe im Inneren einer Führungsstange 33 des Rahmens 20 in Vortriebsrichtung 80 zum Rahmen 20 verläuft und dort in einer Flüssigkeitseinleitdüse 60 endet. Die Flüssigkeitseinleitdüse 60 ist so zwischen den beiden Fräsrädern 12, 12' angeordnet, dass der aus ihr in Vortriebsrichtung 80 austretende Flüssigkeitsstrahl die Zähne 13, 14 beider nebeneinander angeordneter Fräsräder 12, 12' tangential berührt und somit von abgearbeitetem Bodenmaterial frei spült.

Daneben weist die Schlitzwandfräsvorrichtung eine Gasfördereinrichtung auf, die auch als Gaseinleitungseinrichtung bezeichnet werden kann. Diese Gasfördereinrichtung weist eine Gasleitung 58 auf, die ausgehend von einer in der Fig. 1 nicht dargestellten und außerhalb des Frässchlitzes 1 angeordneten Gasdruckerzeugungseinrichtung im Inneren der Führungsstange 33 zum Rahmen 20 verläuft und dort in einer Gaseinleitdüse 50 endet. Die Gaseinleitdüse 50 ist als Kreisringdüse ausgebildet, welche die mit kreisförmigem Einleitquerschnitt versehene Flüssigkeitseinleitdüse 60 ringartig umgibt. Aufgrund dieser Anordnung ist auch die Gaseinleitdüse 50 mittig zwischen den beiden Fräsrädern 12, 12' angeordnet und der aus der Gaseinleitdüse 50 austretende Gasstrahl tangential auf die Fräszähne 13, 14 beider Fräsräder 12, 12' gerichtet. Der Gasstrahl umgibt dabei den Flüssigkeitsstrahl ringartig.

Der Rahmen 20 ist so ausgeführt, dass sein Querschnitt deutlich kleiner als der Fräsquerschnitt der beiden Fräsräder 12, 12' ist, so dass im Bereich der Fräsräder 12, 12' und darüber eine durch die Geometrie des Rahmens 20 weitestgehend ungehinderte Durchmischung des durch die Fräsräder 12, 12' am Grund des Frässchlitzes 1 abgearbeiteten Bodenmaterials mit der durch die Flüssigkeitseinleitdüse 60 eingeleiteten, abbindbaren Flüssigkeit erfolgen kann.

Eine Detailansicht einer weiteren erfindungsgemäßen Schlitzwandfräsvorrichtung ist in Fig. 2 dargestellt. Fig. 2 zeigt einen Rahmen 20 einer erfindungsgemäßen Schlitzwandfräse 10, an dem eine Gaseinleitdüse 50 und eine Flüssigkeitseinleitdüse 60 angeordnet sind. Der Übersichtlichkeit halber sind in Fig. 2 keine Fräsräder oder deren Antriebe dargestellt.

Zur Versorgung der Flüssigkeitseinleitdüse 60 ist im Rahmen 20 eine Flüssigkeitsleitung 68 vorgesehen. Die Flüssigkeitseinleitdüse 60 ist durch eine endseitige Öffnung in einem im Wesentlichen zylindrischen Flüssigkeitsdüsenelement 65 gebildet. In seinem Einströmbereich, im Anschluss an die Flüssigkeitsleitung 68, weist das Flüssigkeitsdüsenelement 65 einen kegelstumpfartigen Abschnitt 62 auf, in dem sich der Strömungsquerschnitt für die Flüssigkeit verjüngt. An diesen kegelstumpfartigen Abschnitt 62 schließt sich in Strömungsrichtung ein zylindrischer Abschnitt 64 an, an dessen Ende die Flüssigkeitseinleitdüse 60 ausgebildet ist. Der zylindrische Abschnitt 64 und der kegelstumpfartige Abschnitt 62 des Flüssigkeitsdüsenelementes 65 sind koaxial zueinander mit einer Mittenachse angeordnet, welche parallel zur Vortriebsrichtung 80 der Schlitzwandfräse 10 verläuft.

Zur Versorgung der Gaseinleitdüse 50 mit Gas ist im Rahmen 20 eine Gasleitung 58 vorgesehen. Während die Gasleitung 58 im Bereich der Düsen 60, 50 parallel zur Vortriebsrichtung 80 verläuft, ist die Flüssigkeitsleitung 68 winkelig hierzu angeordnet.

Die Gaseinleitdüse 50 ist als kreisringförmige Ringdüse ausgebildet, welche die mit kreisförmigem Querschnitt ausgebildete Flüssigkeitsdüse 60 umgibt. Die Gaseinleitdüse 50 ist zwischen der Außenwand des zylindrischen Abschnitts 64 des Flüssigkeitsdüsenelementes 65 und der zylindrischen Innenwand einer Durchgangsöffnung 52 eines ringartigen Lochelements 51 ausgebildet, welches den zylindrischen Abschnitt 64 des Flüssigkeitsdüsenelementes 65 in dessen unterem Bereich umgibt. Das Lochelement 51, das auch als auswechselbarer Düsenhalter bezeichnet werden kann, ist lösbar unterseitig am Rahmen 20 angeordnet.

Zur Zufuhr von Gas zur Gaseinleitdüse 50 ist im Rahmen 20 eine Ringkammer 53 ausgebildet, welche den zylindrischen Abschnitt 64 und den kegelstumpfartigen Abschnitt 62 des Flüssigkeitsdüsenelementes 65 oberhalb des Lochelementes 51 ringartig umgibt, und welche mit der Gasleitung 58 über eine Öffnung in ihrer äußeren Ringwand in Fluidverbindung steht. Im Inneren dieser Ringkammer 53 ist ein Zylinderelement 55 angeordnet, in dessen Mantel vier Durchgangsöffnungen 56 mit rundem Querschnitt ausgebildet sind. Die Durchgangsöffnungen 56 sind dabei jeweils 90° versetzt zueinander um die Axialrichtung, die mit der Vortriebsrichtung 80 zusammenfällt, angeordnet. Durch die Durchgangsöffnungen 56 kann das Gas aus der Ringkammer 53 radial nach innen in einen Zwischenraum 57 strömen, der zwischen dem Zylinderelement 55 und dem zylindrischen Abschnitt 64 sowie dem kegelstumpfartigen Abschnitt 62 des Flüssigkeitsdüsenelements 65 ausgebildet ist. Aus diesem Zwischenraum 57 kann das Gas wiederum axial und am Flüssigkeitsdüsenelement 65 entlang in die Durchgangsöffnung 52 des Lochelements 51 und somit zur Gaseinleitdüse 50 strömen.

Einlaufseitig weist das Flüssigkeitsdüsenelement 65 in seinem kegelstumpfartigen Abschnitt 62 einen verbreiterten Rand 71 auf, an dem das Flüssigkeitsdüsenelement 65 auf der oberen Stirnseite des Zylinderelementes 55 aufliegt. Auf seiner unteren Stirnseite liegt das Zylinderelement 55 wiederum seinerseits auf dem Lochelement 51 auf. Zur Wartung der Vorrichtung kann das ringartige Lochelement 51 vom Rahmen 20 entfernt werden, wodurch das Zylinderelement 55 axial freigegeben wird und ebenfalls entfernt werden kann. Hierdurch wiederum wird das Flüssigkeitsdüsenelement 65 axial freigegeben.

Ein Rahmen 20 eines weiteren Ausführungsbeispiels einer erfindungsgemäßen Schlitzwandfräsvorrichtung ist in den Fig. 3 und 4 dargestellt. Wie Fig. 3 zu entnehmen ist, weist der Rahmen 20 bodenseitig ein querschnittsverjüngtes Frässchild 90 auf, an dem beiderseits die in Fig. 3 nicht dargestellten Fräsräder gelagert sind.

Die in den Fig. 3 und 4 dargestellte Ausführungsform unterscheidet sich von der in Fig. 2 dargestellten Ausführungsform im Wesentlichen dadurch, dass im ringartigen Lochelement 51 eine ringartige Dichtungslippe 92 vorgesehen ist, die an der Außenwand des zylindrischen Abschnitts 64 des Flüssigkeitsdüsenelementes 65 anliegt. Übersteigt der Gasdruck in der Gaseinleitungseinrichtung den hydrostatischen Flüssigkeitsdruck an der Gaseinleitdüse 50, so öffnet diese Dichtungslippe 92 und Gas kann aus der Ringkammer 53 in die Gaseinleitdüse 50 und von dort in den Schlitz strömen. Ist der Gasdruck in der Gaseinleitungseinrichtung jedoch geringer als der hydrostatische Flüssigkeitsdruck, so schließt die Dichtungslippe 92 und das Einströmen von Suspension in die Gaseinleitungseinrichtung wird verhindert.

Darüber hinaus ist die Gaseinleitdüse 50 des Ausführungsbeispiels der Fig. 4 im Gegensatz zum Ausführungsbeispiel der Fig. 2 in ihrem unteren Bereich nicht zylindrisch sondern kegelartig ausgebildet.

## Patentansprüche

1. Verfahren zum Herstellen einer Schlitzwand im Boden, bei dem
- eine Schlitzwandfräse (10) mit mindestens einem am Rahmen (20) drehend angetriebenen Fräsrad (12, 12') in den Boden (3) abgesenkt wird, wobei unterhalb des Fräsrades (12, 12') befindliches Bodenmaterial abgearbeitet und ein Frässchlitz (1) hergestellt wird, und
- eine abbindbare Flüssigkeit in den Frässchlitz (1) eingeleitet wird,
**dadurch gekennzeichnet,**
- **dass** die abbindbare Flüssigkeit am Rahmen (20) im Bereich des Fräsrades (12, 12') in den Frässchlitz (1) eingeleitet wird, und
- **dass** am Rahmen (10) im Bereich des Fräsrades (12, 12') zudem ein Gas, insbesondere Luft, definiert in den Frässchlitz (1) eingeleitet wird.

2. Verfahren nach Anspruch 1,
**dadurch gekennzeichnet,**
**dass** die Strömung des eingeleiteten Gases und/oder der eingeleiteten, abbindbaren Flüssigkeit auf das Fräsrad (12, 12') gerichtet wird.

3. Verfahren nach einem der Ansprüche 1 oder 2,
**dadurch gekennzeichnet,**
**dass** das Gas mit einem Strömungsprofil in den Frässchlitz (1) eingeleitet wird, welches ein Strömungsprofil der abbindbaren Flüssigkeit bei deren Einleitung insbesondere konzentrisch umgibt oder welches von diesem Strömungsprofil insbesondere konzentrisch umgeben wird.

4. Verfahren nach einem der Ansprüche 1 bis 3,
**dadurch gekennzeichnet,**
**dass** das Gas beim Absenken und/oder beim Ziehen der Schlitzwandfräse (10), insbesondere beim Betrieb des mindestens einen Fräsrades (12, 12'), zugeführt wird.

5. Verfahren nach einem der Ansprüche 1 bis 4,
**dadurch gekennzeichnet,**
**dass** das Gas mit einem Gasdruck in den Frässchlitz (1) zugeführt wird, der in Abhängigkeit von der aktuellen Frästiefe der Schlitzwandfräse (10) variiert wird.

6. Verfahren nach einem der Ansprüche 1 bis 5,
**dadurch gekennzeichnet,**
**dass** die abbindbare Flüssigkeit im Frässchlitz (1), insbesondere durch Fräsradwirkung, mit abgearbeitetem Bodenmaterial unter Ausbildung einer aushärtbaren Suspension vermengt wird.

7. Schlitzwandfräsvorrichtung zum Herstellen einer Schlitzwand, insbesondere mittels eines Verfahrens nach einem der Ansprüche 1 bis 6, mit
- einem Rahmen (20),
- mindestens einem am Rahmen (20) drehbar gelagerten Fräsrad (12, 12'),
- einem Antrieb (15, 15'), mit dem das Fräsrad (12, 12') in eine Drehbewegung versetzbar ist, wodurch unterhalb des Fräsrades (12, 12') befindliches Bodenmaterial unter Bildung eines Frässchlitzes (1) abräumbar ist, und
- einer Flüssigkeitsfördereinrichtung zum Einleiten einer abbindbaren Flüssigkeit in den Frässchlitz (1),
**dadurch gekennzeichnet,**
- **dass** die Flüssigkeitsfördereinrichtung eine im Bereich des Fräsrades (12, 12') am Rahmen (20) angeordnete Flüssigkeitseinleitdüse (60) aufweist, und
- **dass** eine Gasfördereinrichtung mit einer ebenfalls im Bereich des Fräsrades (12, 12') am Rahmen (20) angeordneten Gaseinleitdüse (50) zum definierten Einleiten eines Gases in den Frässchlitz (1) vorgesehen ist.

8. Vorrichtung nach Anspruch 7,
**dadurch gekennzeichnet,**
**dass** die Gaseinleitdüse (50) die Flüssigkeitseinleitdüse (60), bevorzugt ringartig und/oder konzentrisch, umgibt oder von dieser Flüssigkeitseinleitdüse (60), bevorzugt ringartig und/oder konzentrisch, umgeben wird.

9. Vorrichtung nach einem der Ansprüche 7 oder 8,
**dadurch gekennzeichnet,**
**dass** die Gasfördereinrichtung eine außerhalb des Frässchlitzes (1) angeordnete Gasdruckerzeugungseinrichtung aufweist.

10. Vorrichtung nach einem der Ansprüche 7 bis 9,
**dadurch gekennzeichndet,**
**dass** die Gaseinleitdüse (50) und/oder die Flüssigkeitseinleitdüse (60) auf das mindestens eine Fräsrad (12, 12') gerichtet ist.

## Claims

1. Method for making a trench wall in the soil, in which
- a trench wall cutter (10) having at least one on the frame (20) rotatably driven cutting wheel (12, 12') is lowered into the soil (3), whereby soil material located below the cutting wheel (12, 12') is stripped and a cut trench (1) is made, and
- a settable liquid is supplied into the cut trench (1),
**characterized in that**
- the settable liquid is supplied into the cut trench (1) at the frame (20) in the portion of the cutting wheel (12, 12'), and
- on the frame (10) in the portion of the cutting wheel (12, 12') moreover a gas, in particular air, is supplied into the cut trench (1) in a defined manner.

2. Method according to claim 1,
**characterized in that**
the flow of the supplied gas and/or of the supplied settable liquid is directed to the cutting wheel (12, 12').

3. Method according to one of claims 1 or 2,
**characterized in that**
the gas is supplied into the cut trench (1) with a flow profile which surrounds a flow profile of the settable liquid in particular in a concentric manner during its supply or which is surrounded by this flow profile in particular in a concentric manner.

4. Method according to one claims 1 to 3,
**characterized in that**
the gas is supplied during the lowering and/or drawing of the trench wall cutter (10), in particular during the operation of the at least one cutting wheel (12, 12').

5. Method according to one of claims 1 to 4,
**characterized in that**
the gas is supplied into the cut trench (1) with a gas pressure which is varied as a function of the current cutting depth of the trench wall cutter (10).

6. Method according to one of claims 1 to 5,
**characterized in that**
due particularly to the cutting wheel action, the settable liquid is intermixed in the cut trench (1) with stripped soil material whilst producing a hardening suspension.

7. Trench wall cutting device for making a trench wall, in particular by means of a method according to one of claims 1 to 6, comprising
- a frame (20),
- at least one cutting wheel (12, 12') rotatably supported on the frame (20),
- a drive (15, 15') through which the cutting wheel (12, 12') can be set into a rotary motion, whereby soil material located below the cutting wheel (12, 12') can be stripped whilst forming a cut trench (1), and
- a liquid conveying device for suppliying a settable liquid into the cut trench (1),
**characterized in that**
- the liquid conveying device has a liquid supply nozzle (60) which is arranged in the portion of the cutting wheel (12, 12') on the frame (20), and
- a gas conveying device with a gas supply nozzle (50) which is also arranged in the portion of the cutting wheel (12, 12') on the frame (20)is provided for a defined supply of a gas into the cut trench (1).

8. Device according to claim 7,
**characterized in that**
the gas supply nozzle (50) surrounds the liquid supply nozzle (60) preferably in an annular and/or concentric manner or is surrounded by this liquid supply nozzle (60) preferably in an annular and/or concentric manner.

9. Device according to one of claims 7 or 8,
**characterized in that**
the gas conveying device includes a gas-pressure generating device arranged outside the cut trench (1).

10. Device according to one of claims 7 to 9,
**characterized in that**
the gas supply nozzle (50) and/or the liquid supply nozzle (60) is directed to the at least one cutting wheel (12, 12').

## Revendications

1. Procédé de réalisation d'une paroi moulée dans le sol, dans lequel
- une fraise (10) pour paroi moulée ayant au moins une roue de fraisage (12, 12') entraînée en rotation sur le châssis (20) est descendue dans le sol (3), le matériau de sol présent au-dessous de la roue de fraisage (12, 12') étant extrait et une fouille fraisée (1) étant réalisée, et
- un liquide durcissant est introduit dans la fouille fraisée (1),
***caractérisé***
- ***en ce que*** le liquide durcissant est introduit dans la fouille fraisée (1) sur le châssis (20) au niveau de la roue de fraisage (12, 12'), et
- ***en ce que*** sur le châssis (20), au niveau de la roue de fraisage (12, 12'), un gaz, en particulier de l'air, est introduit en plus, de manière définie, dans la fouille fraisée (1).

2. Procédé selon la revendication 1, ***caractérisé en ce que*** l'écoulement du gaz introduit et/ou du liquide durcissant introduit est dirigé sur la roue de fraisage (12, 12').

3. Procédé selon l'une quelconque des revendications 1 ou 2, ***caractérisé en ce que*** le gaz est introduit dans la fouille fraisée (1) avec un profil d'écoulement qui entoure en particulier concentriquement un profil d'écoulement du liquide durcissant lors de son introduction, ou qui est entouré en particulier concentriquement par ce profil d'écoulement.

4. Procédé selon l'une quelconque des revendications 1 à 3, ***caractérisé en ce que*** le gaz est introduit lors de la descente et/ou de la remontée de la fraise (10) pour paroi moulée, en particulier lors du fonctionnement de la roue de fraisage (12, 12') au nombre d'au moins une.

5. Procédé selon l'une quelconque des revendications 1 à 4, ***caractérisé en ce que*** le gaz est introduit dans la fouille fraisée (1) avec une pression de gaz que l'on fait varier en fonction de la profondeur de fraisage actuelle de la fraise (10) pour paroi moulée.

6. Procédé selon l'une quelconque des revendications 1 à 5, ***caractérisé en ce que*** le liquide durcissant est mélangé dans la fouille fraisée (1), en particulier sous l'effet de la roue de fraisage, au matériau extrait du sol, en formant une suspension durcissant.

7. Dispositif de fraisage de parois moulées pour réaliser une paroi moulée, en particulier au moyen d'un procédé selon l'une quelconque des revendications 1 à 6, avec
- un châssis (20),
- au moins une roue de fraisage (12, 12') montée rotative sur le châssis (20),
- un entraînement (15, 15') avec lequel la roue de fraisage (12, 12') peut être mise en mouvement de rotation, le matériau du sol présent au-dessous de la roue de fraisage (12, 12') pouvant être évacué en formant une fouille fraisée (1), et
- un dispositif de transport de liquide destiné à introduire un liquide durcissant dans la fouille fraisée (1),
***caractérisé***
***en ce que*** le dispositif de transport de liquide comprend une buse (60) d'introduction de liquide placée au niveau de la roue de fraisage (12, 12') sur le châssis (20), et
***en ce qu**'*un dispositif de transport de gaz est prévu avec une buse (50) d'introduction de gaz également placée au niveau de la roue de fraisage (12, 12') pour introduire un gaz de manière définie dans la fouille fraisée (1).

8. Dispositif selon la revendication 7, ***caractérisé en ce que*** la buse (50) d'introduction de gaz entoure la buse (60) d'introduction de liquide, de préférence de manière annulaire et/ou concentrique, ou est entourée par la buse (60) d'introduction de liquide, de préférence de manière annulaire et/ou concentrique.

9. Dispositif selon l'une quelconque des revendications 7 ou 8, ***caractérisé en ce que*** le dispositif de transport de gaz présente un dispositif de production de pression de gaz placé à l'extérieur de la fouille fraisée (1).

10. Dispositif selon l'une quelconque des revendications 7 à 9, ***caractérisé en ce que*** la buse (50) d'introduction de gaz et/ou la buse (60) d'introduction de liquide est/sont dirigée(s) sur la roue de fraisage (12, 12') au nombre d'au moins une.
